# EUROPÄISCHE PATENTSCHRIFT

(11) **EP 0 391 360 B1**
(45) Veröffentlichungstag und Bekanntmachung des Hinweises auf die Patenterteilung: **15.12.1993**
(21) Anmeldenummer: 90106385.9
(22) Anmeldetag: 03.04.1990
(51) Int. Cl.: H05B 41/14

(54) **Vorschaltgerät für eine direkt geheizte Entladungslampe**
Ballast for a direct heated discharge lamp
Ballast pour une lampe de décharge à chauffage direct

(30) Priorität: 03.04.1989 DE 3910738
(43) Veröffentlichungstag der Anmeldung: 10.10.1990
(73) Patentinhaber: Zumtobel Aktiengesellschaft, A-6850 Dornbirn (AT)
(72) Erfinder: Marinelli, Thomas, A-6922 Wolfurt (AT); Luger, Siegfried, A-6850 Dornbirn (AT)
(74) Vertreter: Schmidt-Evers, Jürgen, Dipl.-Ing.

(56) Entgegenhaltungen:
- AT-B- 383 000
- DE-A- 3 208 607
- GB-A- 2 039 428
- US-A- 4 603 281

## Beschreibung

Die Erfindung betrifft ein Vorschaltgerät gemäß dem Oberbegriff des Anspruchs 1.

Nach der DE-OS 32 08 607 der Anmelderin ist ein derartiges Vorschaltgerät bekannt. Die steuerbare Impedanz soll hier durch eine im wesentlichen Ohm'sche Impedanz, wie z.B. durch einen steuerbaren Ohm'schen Widerstand oder durch einen Heizleiter gebildet sein. Der Steuerschaltungsteil für die Impedanz arbeitet in Abhängigkeit vom Betriebszustand der Entladungslampe, wobei an dem Steuerschaltungsteil als Steuergröße ein z.B. von einer Fühlschaltung erzeugtes, dem Lampenstrom proportionales Signal anliegt. Die Steuergröße kann auch der Lampenspannung proportional sein. Die Betriebsfrequenz des Wechselspannungsgenerators soll im Hinblick auf die Resonanz bestimmenden Größen so gewählt werden, daß der Spannungsabfall am Kondensator ausreicht, um nach genügender Erwärmung der Elektroden die Lampe zu zünden. Hierdurch soll das Startverhalten der Lampe verbessert werden, ohne das Betriebsverhalten der Gesamtschaltung zu verschlechtern. Wenn die Lampe gezündet hat, so ist ihre Brennspannung nahezu unabhängig vom Heizstrom. Der Heizstrom selbst ist umgekehrt proportional zu der Gesamtimpedanz der Serienschaltung aus dem Kondensator und der steuerbaren Impedanz. Durch Erhöhen der Impedanz, entweder durch Steuerung oder Frequenzänderung, wird die Heizleistung erniedrigt und damit der Gesamtwirkungsgrad der Anordnung erhöht.

Nach der DE-OS 32 08 607 ist es ferner bekannt, daß der Wechselspannungsgenerator von einem an das Wechselstromnetz angeschlossenen Gleichrichter und einem diesem nachgeschalteten Wechselrichter gebildet ist.

In der älteren, jedoch nicht vorveröffentlichten europäischen Patentanmeldung 88 106 325.9 der Anmelderin, zu der auch Deutschland benannt ist, ist vorgeschlagen worden, eine Regeleinheit vorzusehen, mittels welcher die dem Wechselstromnetz entnommene Leistung konstant gehalten wird, indem der Ist-Wert der vom Gleichrichter erzeugten Gleichspannung und der Ist-Wert des dem Gleichrichter entnommenen Gleichstromes multipliziert werden und das Produkt dieser beiden Ist-Werte mit einem Leistungs-Sollwert verglichen wird. Bei Abweichung des Ist-Wert-Produktes von dem Leistungs-Sollwert wird die Frequenz des Wechselrichters zur Regulierung der Regelabweichung korrigiert.

Bekannt ist ferner, daß mit unterschiedlichen Gasen, beispielsweise Argon oder Krypton gefüllte Entladungslampen voneinander abweichende Strom-Spannungs-Charakteristiken haben. Damit sie dem Wechselstromnetz gleiche Leistung entziehen, müssen sie bei unterschiedlichen Betriebsfrequenzen betrieben werden. Argonlampen brauchen für gleiche Leistungsaufnahme beispielsweise eine höhere Betriebsfrequenz als Kryptonlampen.

Der zwischen den Heizdrähten angeordnete und mit Ihnen in Serie geschaltete Kondensator ist parallel zu den Elektroden der Lampe geschaltet, da bei direkt beheizten Lampen die Heizdrähte gleichzeitig die Elektroden bilden. Dieser Kondensator, der Teil eines im Lastkreis des Wechselspannungsgenerators liegenden Reihenresonanzkreises ist, hat zwei Funktionen. Die erste Funktion besteht darin, Heizstrom durch die Heizdrähte in einer Vorwärmphase vor dem Zünden der Lampe zu leiten, während der Wechselspannungsgenerator mit einer so hohen Frequenz betrieben wird, daß ein Zünden der Lampe noch ausgeschlossen ist. Die zweite Funktion des Kondensators besteht darin, daß an ihm während der Zündphase eine das Zünden bewirkende Resonanz-Spannungsüberhöhung entsteht, wobei der Wechselspannungsgenerator während dieser Zündphase mit einer Frequenz betrieben wird, die etwa der Resonanzfrequenz des Resonanzkreises entspricht. Nach dem Zünden ist der Betrieb der Lampe, wie oben ausgeführt wurde, weitgehend unabhängig von dem weiterhin durch den Kondensator fließenden Heizstrom. Dieser Heizstrom bedingt daher eine unerwünschte Verlustleistung in den Heizdrähten. Er wirkt sich auch insofern nachteilig aus, als er trotz geregelter Leistungsaufnahme bei Entladungslampen mit unterschiedlicher Gasfüllung wegen der verschiedenen Betriebsfrequenzen zur Folge hat, daß die durch ihn bedingte Verlustleistung in den Heizdrähten und damit auch die Lichtausbeute der Entladungslampen unterschiedlich ist. Bei Argonlampen, die mit einer höheren Betriebsfrequenz arbeiten, ist die durch den Kondensator bedingte Verlustleistung in den Heizdrähten trotz geregelter Leistungaufnahme des Vorschaltgerätes höher als bei Kryptonlampen.

Nun ist nach der eingangs diskutierten DE-OS 32 08 607 der Anmelderin der grundsätzliche Vorschlag bekannt, nach dem Zünden der Lampe durch Erhöhung der steuerbaren Impedanz den durch den Kondensator und die Heizdrähte fließenden Heizstrom und damit die entsprechende Verlustleistung zu erniedrigen, mit der Folge, daß der Gesamtwirkungsgrad entsprechend erhöht wird. Mit einer entsprechenden Erniedrigung der Verlustleistung reduziert sich auch das Problem der unterschiedlichen Lichtausbeute bei Entladungslampen mit verschiedener Gasfüllung.

Der Erfindung liegt die Aufgabe zugrunde, einen alternativen Vorschlag zur Ausbildung der steuerbaren Impedanz sowie eine konkrete Ausgestaltung des Steuerschaltungsteiles dafür zu machen.

Die Aufgabe ist erfindungsgemäß durch die im Kennzeichen des Anspruches 1 angegebenen Merkmale gelöst.

Vor dem Zünden der Lampe fließt durch die beiden Primärwicklungen des Übertragers der gleiche Strom, und zwar nur der Heiztstrom. Da die beiden Primärwicklungen gegensinnig sind, wird in der Sekundärwicklung kein Strom induziert. Nach dem Zünden der Lampe fließt durch die zwischen den Heizdrähten angeordnete Primärwicklung nur der Heizstrom, während in der anderen Primärwicklung Heiz- und Lampenstrom fließen. Letzteres hat zur Folge, daß in der Sekundärwicklung des Übertragers ein Strom induziert wird, welcher das Umschaltsignal für den Schalter liefert, derart, daß dieser öffnet und den Heizstromweg damit unterbricht.

Anspruch 2 betrifft eine vorteilhafte Ausgestaltung der Erfindung. Der weitere Kondensator hat die Aufgabe, eine eventuell notwendige Spannungsüberhöhung im Betrieb zum Aufrechterhalten der Entladung in der Lampe zu ermöglichen.

Ein Ausführungsbeispiel der Erfindung wird nachfolgend anhand der Zeichnung beschrieben.

Die Zeichung zeigt ein Vorschaltgerät für eine Entladungslampe 6. Das Vorschaltgerät enthält einen an das Wechselstromnetz angeschlossenen Gleichrichter 1, dem ein Wechselrichter 2 mit steuerbarer Frequenz nachgeschaltet ist. Die Frequenz des Wechselrichters 2 wird nach einem nachfolgend noch erläuterten Zeitprogramm gesteuert. Der entsprechende Steuerteil, der nicht Gegenstand der Erfindung ist, ist der Einfachheit halber weggelassen.

Daneben kann die Frequenz des Wechselrichters 2 noch durch einen Leistungsregler 18 verändert werden, der seine Versorgungsgleichspannung über eine Leitung 18 vom Gleichrichter 1 erhält. Dem Leistungsregler 18 wird ferner von einem Spannungsteiler 16,17 ein Gleichspannungs-Istwertsignal zugeführt. Der Spannungsteiler 16, 17 ist an den Gleichspannungsausgang des Gleichrichters 1 angeschaltet. Der Spannungsabfall an einem im Stromweg zwischen dem Gleichrichter 1 und dem Wechselrichter 2 liegenden Widerstand 15 wird dem Leistungsregler 18 als Gleichstrom-Istwert zugeführt. Der Leistungregler 18 multipliziert den Gleichspannungs-Istwert und den Gleichspannungs-Sollwert. Das daraus gebildete Produkt vergleicht er mit einem internen Sollwert. Bei einer Regelabweichung wird die Frequenz des Wechselrichters 2 verändert. Auf diese Weise wird gewährleistet, daß dem Wechselstromnetz stets die gleiche Leistung entnommen wird, unabhängig vom Alterungszustand der Entladungslampe 6 und ebenfalls unabhängig davon, mit welchem Gas (beispielsweise Argon oder Krypton) sie gefüllt ist. Den Ausgang des Wechselrichters 2 bildet eine Serienschaltung aus einer Drossel 3, einem Kondensator, einer ersten Primärwicklung 10 eines Übertragers 9, dem einen Heizdraht 7 der Entladungslampe 6, einer zweiten Primärwicklung 11 des Übertragers 9, einem Kondensator 5, einem elektronischen Schalter 14 und dem zweiten Heizdraht 8 der Entladungslampe 6. Die Serienschaltung aus dem Kondensator 5 und dem Schalter 14 ist durch einen weiteren Kondensator 13 überbrückt. Der in der Sekundärwicklung 12 des Übertragers 9 induzierte Strom dient als Umschaltsignal für den Schalter 14, wobei letzterer geöffnet wird, wenn in der Sekundärwicklung 12 ein Strom induziert wird.

Die Drossel 3 dient zur Begrenzung des Lampenstroms nach dem Zünden der Lampe sowie zur Bildung eines Reihenresonanzkreises mit den Kondensatoren 4,5 und 13. Der Kondensator 4 dient zur Gleichstromentkopplung von Wechselrichter 2 und Lampe 6. Er ist sehr viel größer als der Kondensator 5. Der Kondensator 13 ist sehr viel kleiner als der Kondensator 5. Dadurch wird bei geschlossenem Schalter 14 der Reihenresonanzkreis im wesentlichen durch die Drossel 3 und die Kapazität des Kondensators 5 bestimmt.

Um die Lampe 6 in Betrieb zu nehmen, erzeugt der Wechselrichter 2 gemäß dem vorstehend erwähnten Zeitprogramm zunächst eine Wechselspannung, deren Freqeunz soweit über der im wesentlichen durch die Drossel 3 und den Kondensator 5 bestimmten Reihenresonanzfrequenz liegt, daß an dem Kondensator 5 keine Resonanz-Spannungsüberhöhung auftritt, die ein Zünden der Lampe 6 bewirken könnte. In diesem Zusammenhang sei darauf hingewiesen, daß der Kondensator 5 bei geschlossenem Schalter 14 praktisch parallel zu den von den beiden Heizdrähten 7,8 gebildeten Elektroden der direkt beheizten Entladungslampe 6 liegt. Während dieser Vorwärmphase fließt Heizstrom durch die im Lastkreis des Wechselrichters 2 liegende oben beschriebene Serienschaltung, wobei der Schalter 14 geschlossen ist. Da dieser Heizstrom in den beiden Primärwicklungen 10,11 des Übertragers 9 gleich ist, hebt sich die Wirkung der induzierten Ströme in der Sekundärwicklung 12 des Übertragers 9 auf, mit der Folge, daß dem Schalter 14 kein Umschaltsignal zugeführt wird und er geschlossen bleibt. In dieser Vorwärmphase werden die Heizdrähte 7,8 der Lampe 6 vorgewärmt, wodurch deren Lebensdauer erhöht wird.

Nachdem die Vorwärmphase beendet ist, wird die Frequenz des Wechselrichters 2 in Richtung auf die vorstehend erwähnte Reihenresonanzfrequenz abgesenkt, mit der Folge, daß an dem Kondensator 5 (und selbstverständlich auch an dem diesem parallel geschalteten Kondensator 13 geringerer Kapazität) eine Resonanzspannungs-Überhöhung auftritt, die zum Zünden der Lampe 6 führt. Wenn die Lampe gezündet hat, fließt durch die Primärwicklung 10 des Übertragers 9 ein aus Heizstrom und Lampenstrom gebildeter Summenstrom. Durch die Primärwicklung 11 des Übertragers 9 fließt dagegen nur der Lampenstrom. Dies hat zur Folge, daß die beiden Primärwicklungen 10,11 in der Sekundärwicklung 12 zwar gegensinnige aber unterschiedliche Ströme induzieren, wodurch ein Umschaltsignal für den Schalter 14 erzeugt wird. Letzterer wird durch dieses Umschaltsignal geöffnet.

Durch das Öffnen des Schalters 14 nach dem Zünden der Lampe 6 wird der durch den Kondensator 5 fließende Heizstrom unterbrochen. Es kann nur noch ein Heizstrom über den Kondensator 13 fließen, der jedoch wesentlich geringer ist als der vorher durch den Kondensator 5 fließende Heizstrom, weil die Kapazität des Kondensators 13, wie erwähnt, wesentlich geringer als die Kapazität des Kondensators 5 ist. Der Kondensator 13 ist vorgesehen, um eine evtl . notwendige Resonanz-Spannungsüberhöhung im Betrieb der Lampe zum Aufrechterhalten der Entladung zu ermöglichen. Der Kondensator 13 ist nicht unbedingt notwendig, sondern kann ggf. auch weggelassen werden.

Dadurch, daß der durch den Kondensator 5 fließende Heizstrom nach dem Zünden der Lampe 6 entfällt, wird eine entsprechende Verlustleistung, die dieser Heizstrom in den Heizdrähten 7,8 bewirken würde, vermieden. Im Hinblick darauf, daß Entladungslampen mit unterschiedlichen Gasen, z.B. Argon- und Kryptonlampen bei gleicher Leistungsaufnahme nach dem Zünden mit unterschiedlichen Frequenzen betrieben werden müssen, wird durch das Öffnen des Schalters 14 eine unterschiedliche Lichtausbeute praktisch vermieden, die andernfalls dadurch bedingt wäre, daß infolge der unterschiedlichen Betriebsfrequenzen unterschiedliche Heizströme durch den Kondensator 5 und die Heizdrähte 7,8 fließen würden, die ihrerseits zu unterschiedlichen Verlustleistungen führen würden.

## Patentansprüche

1. Vorschaltgerät für eine direkt geheizte Entladungslampe (6), mit einem Wechselspannungsgenerator (2) steuerbarer Frequenz, in dessen Lastkreis eine Serienschaltung aus mindestens einer Drossel (3), den Heizdrähten (7,8) der Lampe, (6) einem zwischen den Heizdrähten (7,8) angeordneten Kondensator (13) und einer ebenfalls zwischen den Heizdrähten (7,8) angeordneten steuerbaren Impedanz (14) besteht, wobei die Drossel (3) und der Kondensator (4) Teil eines Reihenresonanzkreises sind,und wobei die Impedanz durch ein Steuerschaltungsteil (14) in Abhängigkeit vom Betriebszustand der Lampe (6) steuerbar ist,
**dadurch gekennzeichnet,**
daß die steuerbare Impedanz ein Schalter (14) ist, und daß der Steuerschaltungsteil ein Übertrager (9) mit zwei gegensinnig gewickelten Primärwicklungen (10,11) gleicher Windungszahl und einer Sekundärwicklung (12) ist, wobei die beiden Primärwicklungen (10,11) in Serie mit den beiden Heizdrähten (7,8) der Lampe (6) geschaltet, jedoch nur eine von ihnen zwischen den Heizdrähten (7,8) angeordnet ist, und wobei die Sekundärwicklung (12) das Umschaltsignal für den Schalter liefert.

2. Vorschaltgerät nach Anspruch 1, dadurch gekennzeichnet, daß die Serienschaltung aus Schalter (14) und Kondensator (5) von einem weiteren Kondensator (13) überbrückt ist, dessen Kapazität wesentlich geringer als die Kapazität des erstgenannten Kondensators ist.

3. Vorschaltgerät nach Anspruch 1 oder 2, dadurch gekennzeichnet, daß der Wechselspannungsgenerator von einem an das Wechselstromnetz angeschlossenen Gleichrichter (1) und einem diesen nachgeschalteten Wechselrichter (2) gebildet ist, und daß eine Regeleinheit (18) vorgesehen ist, mittels welcher die dem Wechselstromnetz entnommene Leistung unabhängig vom Lampentyp (z.B. Argon- oder Kryptonlampe) konstant gehalten wird.

## Claims

1. Power supply for a direct heated discharge lamp (6), having an a.c. voltage generator (2) of controllable frequency in the load circuit of which there is a series circuit of at least one choke (3), the heating wires (7, 8) of the lamp, a capacitor (13) disposed between the heating wires (7, 8), and a controllable impedance (14) likewise disposed between the heating wires (7, 8), the choke (3) and the capacitor (4) being part of a series resonant circuit, and the impedance being controllable by a control circuit part (14) in dependence upon the operational state of the lamp (6),
characterised in that,
the controllable impedance is a switch (14), and in that the control circuit part is a transformer (9) with two oppositely wound primary windings (10, 11), of the same number of windings, and a secondary winding (12), both primary windings (10, 11) being connected in series with the two heating wires (7, 8) of the lamp (6), but only one of them being arranged between the heating wires (7, 8), and the secondary winding (12) provides the switch-over signal for the switch.

2. Power supply according to claim 1, characterised in that the series connection of switch (14) and capacitor (5) is bridged by a further capacitor (13) the capacitance of which is significantly less than the capacitance of the first-mentioned capacitor.

3. Power supply according to claim 1 or 2, characterised in that the a.c. voltage generator is provided by a rectifier (1) connected to the a.c. supply and an inverter (2) connected after the rectifier, and in that a control unit (18) is provided by means of which the power taken from the a.c. supply is held constant independently of the lamp type (e.g. argon lamp or krypton lamp).

## Revendications

1. Ballast pour une lampe à décharge (6) à chauffage direct comportant un générateur de tension alternative (2) dont la fréquence peut être contrôlée, dans le circuit de charge duquel est monté un circuit série formé d'au moins une bobine de réactance (3), des filaments (7, 8) de la lampe (6), d'un condensateur (13) disposé entre les filaments de chauffage (7, 8) et d'une impédance (14) contrôlable également disposée entre les filaments de chauffage (7, 8), la bobine de réactance (3) et le condensateur (4) faisant partie d'un circuit de résonance série et l'impédance pouvant être contrôlée en fonction de l'état de fonctionnement de la lampe (6) au moyen d'une partie circuit de commande (14), caractérisé par le fait que l'impédance contrôlable est un commutateur (14) et par le fait que la partie circuit de commande est un transmetteur (9) avec deux enroulements primaires (10, 11) qui sont enroulés en sens contraire et ont le même nombre de spires et un enroulement secondaire (12), les enroulements primaires (10, 11) étant branchés en série avec les deux filaments de chauffage (7, 8) de la lampe (6), mais seul l'un d'entre eux étant disposé entre lesdits filaments de chauffage (7, 8) et l'enroulement secondaire (12) délivrant le signal de commutation pour le commutateur.

2. Ballast selon la revendication 1, caractérisé par le fait que le circuit série formé du commutateur (14) et du condensateur (5) est ponté par un autre condensateur (13) dont la capacité est nettement plus faible que la capacité du premier condensateur.

3. Ballast selon la revendication 1 ou 2, caractérisé par le fait que le générateur de tension alternative est constitué par un convertisseur alternatif-continu (1) connecté au réseau alternatif et un convertisseur continu-alternatif (2) branché à la suite de celui-ci et par le fait qu'il est prévu une unité de régulation (18) au moyen de laquelle on maintient constante la puissance prélevée sur le réseau de courant alternatif, quel que soit le type de lampe (par exemple lampe à l'argon ou lampe au krypton).
